# EUROPÄISCHE PATENTSCHRIFT

(11) **EP 0 205 742 B1**
(45) Veröffentlichungstag und Bekanntmachung des Hinweises auf die Patenterteilung: **12.04.1989**
(21) Anmeldenummer: 86102023.8
(22) Anmeldetag: 18.02.1986
(51) Int. Cl.: A46B 11/02

(54) **Füllzahnbürste**
Fountain toothbrush
Brosse à dents munie d'un réservoir

(30) Priorität: 11.06.1985 DE 8516991 U; 04.07.1985 DE 3523891
(43) Veröffentlichungstag der Anmeldung: 30.12.1986
(73) Patentinhaber: Hertrampf, Michael, Dr., D-30989 Gehrden (DE)
(72) Erfinder: Hertrampf, Michael, Dr., D-30989 Gehrden (DE)
(74) Vertreter: Leine, Sigurd, Dipl.-Ing.

(56) Entgegenhaltungen:
- DE-A- 2 637 856
- DE-C- 144 302
- DE-U- 1 929 029
- DE-U- 8 436 331
- FR-A- 927 980
- FR-A- 929 420
- US-A- 2 715 236
- US-A- 4 066 367

## Beschreibung

Die Erfindung betrifft eine Füllzahnbürste der im Oberbegriff des Anspruchs 1 genannten Art.

Durch die DE-OS 2 630 569 ist eine Füllzahnbürste der betreffenden Art bekannt, bei der das Ventil durch einen besonderen, federbelasteten Ventilkörper mit zwei Ventilkegeln und zwei Ventilsitzen gebildet ist. Diese Konstruktion ist verhältnismäßig aufwendig und setzt darüber hinaus eine ganz spezielle Konstruktion des Betätigungsgliedes voraus.

Durch die DE-PS 144 302 und die DE-GMS 1 929 029 sind Füllzahnbürsten bekannt, die am Ende des Handgriffs eine eindrückbare Gummikappe aufweisen, durch die Druck auf das Innere eines Vorratsraumes ausübbar ist. Hierdurch soll der Inhalt des Vorratsraumes durch einen Kanal zu dem Bereich der Borsten gedrückt werden. Es sind jedoch keine Ventile vorhanden, so daß eine definierte Förderwirkung nicht entstehen kann.

Durch die FR-A 927 980 ist eine Füllzahnbürste der betreffenden Art bekannt, die einen Handgriff aufweist, in dem sich ein Vorratsraum für Zahnreinigungsmittel befindet, der an seinem einen Ende einen Stiel aufweist, durch den ein Kanal von dem Vorratsraum zu einer Austrittsöffnung im Bereich von an dem freien Ende des Stiels angeordneten Borsten führt. Ein Betätigungsglied dient zur Betätigung einer zwischen dem Vorratsraum und dem Kanal angeordneten Volumenänderungseinrichtung, die mit einem Ventil an dem anderen Ende des Handgriffs angeordnet ist.' Der Stiel ist als ein gegenüber dem Handgriff bewegliches Rohr ausgebildet, das sich in den Vorratsraum bis zu dessen gegen- überliegendem Ende erstreckt, wo sich an dem Rohr ein Kolben mit Löchern befindet. Gegenüber diesen Löchern ist ein verschieblicher Ventilkörper angeordnet, der durch eine Feder im Abstand von dem Kolben gehalten wird, so daß die Löcher geöffnet sind. Wird das Rohr mit der daran befindlichen Zahnbürste in den Handgriff gedrückt, so bewegt sich der Kolben mit dem Ventilkörper in Richtung auf das der Zahnbürste abgewandte Ende des Vorratsraumes, wobei sich jedoch der Ventilkörper gegen die Löcher legt und diese verschließt. Auf diese Weise wird Zahnpasta in das offene Ende des Rohres gedrückt. Die Rückbewegung des Kolbens erfolgt durch eine Feder, wobei sich das Ventil öffnet und Zahnpasta durch die Löcher in dem Kolben strömt, die dann beim nächsten Pumphub in das Rohr gedrückt wird. Durch die Beweglichkeit des Stieles mit dem daran befindlichen Rohr und die aufwendige Ventilanordnung ist diese bekannte Füllzahnbürste sehr teuer und kompliziert.

Der Erfindung liegt die Aufgabe zugrunde, die Nachteile der bekannten Füllzahnbürste zu vermeiden, also eine Füllzahnbürste zu schaffen, die einfach im Aufbau ist und die Aufgabe definierter Mengen von Zahnreinigungsmittel in sicherer Weise gestattet.

Die der Erfindung zugrundeliegende Aufgabe wird durch die im Kennzeichen des Anspruchs 1 angegeben Lehre gelöst.

Die erfindungsgemäße Lehre sieht nur ein Ventil vor. Trotzdem ergibt sich eine Pumpwirkung im Zusammenhang mit dem Förderwiderstand in dem Kanal von dem Vorratsraum zu der Austrittsöffnung und der Tatsache, daß das Ventil im unbetätigten Zustand der Volumenänderungseinrichtung geöffnet ist. Das bedeutet, daß das Zahnputzmittel weitgehend ohne Widerstand in den Bereich der Volumenänderungseinrichtung gelangen kann, während ein Zurückfließen des Zahnreinigungsmittels aufgrund des Förderwiderstandes in dem Kanal von dem Vorratsraum zu der Austrittsöffnung erschwert ist. Bei Betätigung der Volumenänderungseinrichtung schließt sich das Ventil, so daß das Zahnputzmittel von der Volumenänderungseinrichtung durch den Kanal zu der Austrittsöffnung gefördert wird. Kehrt die Volumenänderungseinrichtung in ihren Ruhezustand zurück, so daß sich das Volumen zwischen dem Ventil und dem Kanal vergrößert, so strömt Zahnputzmittel durch das offene Ventil in den Bereich der Volumenänderungseinrichtung, während ein Zurückströmen des Zahnputzmittels aus dem Kanal durch den Förderwiderstand darin weitgehend verhindert ist. Die Verwendung nur eines Ventils vereinfacht die Füllzahnbürste außerordentlich, so daß der Herstellungspreis außerordentlich niedrig ist.

Für die Ausbildung des Ventils gibt es mehrere Möglichkeiten. Nach der Lehre des Anspruchs 2 ist das Ventil als Klappe oder Scheibe ausgebildet, die sich beim Schließen des Ventils gegen einen entsprechenden Sitz legen. Klappe und Ventil sind in Schließrichtung unbelastet, so daß sie beim Aufstellen der Füllzahnbürste auf die Standfläche aufgrund der Schwerkraft im offenen Zustand verbleiben, so daß Zahnreinigungsmittel ohne jegliche Behinderung hindurchströmen kann.

Die Klappe, die Scheibe oder dergleichen können zusammen mit einer den Boden des Vorratsraumes verschließenden Kappe aus einem Stück aus biegsamem Kunststoff bestehen. Diese Kappe wird einfach in den unten offenen Teil des Handgriffs eingedrückt. Dadurch ist der Vorratsraum verschlossen. Die Kappe bildet gleichzeitig die Volumenänderungseinrichtung. Durch Drücken auf die Kappe wird der Bereich darüber im Volumen verkleinert. Der Ventilsitz für die Klappe bzw. die Scheibe wird ganz einfach durch die unteren Ränder des Vorratsraumes gebildet. Zweckmäßigerweise erstreckt sich die Klappe oder die Scheibe im wesentlichen über den gesamten Querschnitt des unteren Bereichs des Vorratsraumes. Dadurch ist der Förderwiderstand für das Zahnreinigungsmittel besonders klein. Außerdem kann der Hub der Klappe bzw. der Scheibe wegen des großen Querschnitts verhältnismäßig klein sein.

Eine weitere Möglichkeit der Ausbildung des Ventils ist im Anspruch 3 gekennzeichnet. Die Lehre dieses Anspruchs beruht auf dem Grundgedanken, den Kolben selbst als Ventil auszubilden. Die V-förmige Lippendichtung liegt bei Betätigung dicht an der Innenwandung des Zylinders an, so daß die gesamte Lippendichtung bei Bewegung als dichter Kolben wirkt. Kehrt dieser Kolben in die Ruhestellung zurück, so verengt sich die V-förmige Lippendichtung, so daß ein Spalt zwischen den Rändern der Lippendichtung und der Zylinderwandung entsteht, durch den Zahnreinigungsmittel von der Rückseite der Lippendichtung zur in Förderrichtung vornliegenden Seite fließen bzw. gequetscht werden kann. Dieser Vorgang setzt einen ausreichenden Strömungswiderstand der zu fördernden Flüssigkeit oder Paste voraus, der jedoch immer vorhanden ist und natürlich von der Viskosität der zu fördernden Flüssigkeit abhängt. Der Strömungswiderstand wird insbesondere durch den in Strömungsrichtung hinter der Lippendichtung liegenden Kanal zur Austrittsmündung gebildet, wobei durch entsprechende Bemessung des Kanals der Strömungswiderstand auch noch angepaßt werden kann. Gegebenenfalls können auch zusätzliche Strömungswiderstände z.B. in Form von Verengungen eingebaut werden.

Die Lippendichtung kann sich an einem Kolben befinden, dessen Durchmesser kleiner als der Durchmesser des Zylinders bemessen ist, so daß ein ausreichender Durchflußkanal gebildet ist, durch den flüssiges oder pastenförmiges Zahnreinigungsmittel strömen kann, wenn der Kolben von seinem Betätigungshub zurückkehrt. Besonders zweckmäßig ist jedoch eine Weiterbildung der Erfindung, wonach die V-förmige Lippendichtung vollständig den Kolben bildet, wobei sich von der Spitze des V's zu dem Betätigungsglied eine Kolbenstange erstreckt. Lippendichtung und Kolbenstange und gegebenenfalls auch Betätigungsglied können zusammen aus einem Stück Kunststoff bestehen, so daß sich eine besonders billige Konstruktion ergibt.

Das Betätigungsglied kann aus einem Kolben bestehen, der verschieblich in einer zylindrischen Füllöffnung für den Vorratsraum der Füllzahnbürste angeordnet und durch eine Druckfeder entgegen der Betätigungsrichtung nach außen vorgespannt ist. Besonders zweckmäßig ist aber die Ausbildung des Betätigungsgliedes als elastische Kappe, die sich kugelförmig nach außen wölbt und mit einem Finger betätigbar ist. Kolben und Rückholfeder bilden dadurch ein einziges Bauteil, das sich darüber hinaus in einfacher Weise mit der Lippendichtung und gegebenenfalls mit einer dazwischenliegenden Kolbenstange aus einem Stück herstellen läßt. In einem solchen Fall läßt sich die gesamte Füllzahnbürste praktisch aus zwei Teilen aufbauen, nämlich einem Teil, das den Handgriff und den Stiel bildet, und einem Teil, das Betätigungsglied, Kolbenstange und Kolben bildet. Der Preis einer solchen Füllzahnbürste läßt sich so niedrig halten, daß er kaum den Preis einer normalen Zahnbürste und einer zugehörigen Zahnpastatube übersteigt. Erst ein solch niedriger Preis schafft die Möglichkeit einer breiten Einführung einer solchen Füllzahnbürste in die Praxis, was aus zahnmedizinischen Gründen erwünscht ist, weil nach einer durch die Füllmenge vorbestimmten Zeit dem Benutzer die Anregung gegeben wird, die Zahnbürste wegzuwerfen und eine neue zu kaufen. Er kommt daher nicht in Versuchung, in aus medizinischen Gründen unerwünschter Weise zu alte Zahnbürsten zu verwenden.

Gemäß einer Weiterbildung der Erfindung wird das Betätigungsglied, z.B. die elastische Kappe, von Teilen des Handgriffes überragt, so daß das Betätigungsglied vor unerwünschter Betätigung geschützt ist. Die überragenden Teile, die z.B. rohrförmig sein können, können dabei gleichzeitig eine Standfläche zum Aufstellen der Zahnbürste bilden, so daß gewährleistet ist, daß in dem Vorratsraum befindliches Zahnreinigungsmittel immer nach unten in den Bereich der Kolben/Zylinderanordnung absinkt, so daß eine gleichmäßige Entleerung des Vorratsraumes unabhängig von der Füllmenge sichergestellt ist. Hierzu trägt auch eine Anordnung einer Belüftungsöffnung in der Wandung des Vorratsraumes bei. Diese Belüftungsöffnung kann sehr klein sein, so daß kein Zahnreinigungsmittel austreten kann, sie verhindert jedoch einen Unterdruck, der unter Umständen die Förderwirkung der Kolben/Zylinderanordnung beeinträchtigen könnte.

Nach einer Weiterbildung der Erfindung ist die Kolben/Zylinderanordnung vertauscht, so daß sich der Kolben fest an dem Handgriff befindet, beispielsweise unter Zwischenschaltung eines längeren Zuführungsrohres, das dann gleichzeitig auch die Kolbenstange bildet, während sich der Zylinder an dem Betätigungsglied befindet. Diese Ausführungsform gestattet eine Herstellung aus einfachen Teilen, z.B. eines abgelängten Rohres, einer einzelnen, darauf aufschiebbaren Lippendichtung, die den Kolben bildet und einer einfachen, kappenförmigen Zylinderanordnung, die sich leicht an dem Betätigungsglied anbringen oder unmittelbar an diesem ausbilden läßt.

Um sicherzustellen, daß bei der Rückkehr der Lippendichtung nach dem Betätigungshub der Durchmesser der Lippendichtung ausreichend verkleinert, um ein Vorbeiströmen von Zahnreinigungsmittel zu gewährleisten, muß natürlich in fachmännischer Weise das Material für die Lippendichtung ausreichend elastisch und nachgiebig ausgebildet sein. Da wegen der V-förmigen Ausbildung der Lippendichtung und Beaufschlagung der Vorderseite des V's mit den Förderkräften sich nicht nur eine feste Anlage des Randes der Lippendichtung an der zugehörigen Zylinderwandung erreichen läßt, sondern sogar eine Erweiterung, ist gemäß einer Weiterbildung der Erfindung vorgesehen, daß die Abmessung des Randes der Lippendichtung kleiner ist als die des zugehörigen Zylinders, so daß der Durchtritt von Zahnreinigungsmittel bei der Rückkehr des Kolbens nach dem Förderhub erleichtert ist. Diese Ausführungsform erfordert jedoch eine höhere Viskosität des Zahnreinigungsmittels, um ein Ausfließen des Zahnreinigungsmittels z.B. bei liegender Füllzahnbürste zu verhindern.

Die Lippendichtung läßt sich ganz einfach rotationssymmetrisch oder ellipsenförmig ausbilden. Es ist aber auch möglich, die Lippendichtung so auszubilden, daß sie in einer Ausdehnung senkrecht zur Förderrichtung einen gleichmäßigen, V-förmigen Querschnitt hat, so daß zwei gegenüberliegende Lippen gebildet sind, die in einem im Querschnitt rechteckigen Zylinder anliegen. Diese Lippen sind nicht wie bei der zylindrischen oder elliptischen Ausführungsform auf Dehnung bzw. auf Zusammendrückung beansprucht, sondern nur auf Biegung. Ihre Nachgiebigkeit ist daher besonders groß, so daß das Zahnreinigungsmittel bei Rückkehr der Lippendichtung nach dem Arbeitshub besonders leicht an der Lippendichtung vorbeiströmen kann.

Anhand der Zeichnung soll die Erfindung an Ausführungsbeispielen näher erläutert werden.
Fig. 1 zeigt einen Querschnitt durch ein erstes Ausführungsbeispiel der Erfindung,
Fig. 2 ist ein Schnitt 11-11 durch Fig. 1,
Fig. 3 zeigt eine Vergrößerung des unteren Teils der Fig. 1,
Fig 4 zeigt eine Abwandlung der Ausführungsform nach Fig. 3,
Fig. 5 zeigt ein zweites Ausführungsbeispiel der Erfindung im Schnitt,
Fig. 6 zeigt eine Ansicht von unten gegen die Füllzahnbürste gemäß Fig. 5, wobei die dort schwarz dargestellten Teile weggelassen sind,
Fig. 7 zeigt vergrößert den unteren Teil der Fig. 5,
Fig. 8 zeigt eine Abwandlung der Ausführungsform nach Fig. 7,
Fig. 9 zeigt ein drittes Ausführungsbeispiel der Erfindung im Schnitt,
Fig. 10 zeigt vergrößert den unteren Bereich der Fig. 9,
Fig. 11 zeigt eine Abwandlung der Ausführungsform gemäß Fig. 10,
Fig. 12 zeigt ein viertes Ausführungsbeispiel der Erfindung im Schnitt,
Fig. 13 zeigt einen Schnitt XIII-XIII durch Fig. 12,
Fig. 14 zeigt eine Abwandlung von Fig. 5 mit einem Balg.

Die Füllzahnbürste gemäß Fig. 1 besteht aus einem Handgriff 1, der auf der einen Seite einen Stiel 2 aufweist, an dessen Ende sich Borsten 3 befinden. Im Inneren des Handgriffs 1 ist ein Vorratsraum 4 gebildet, der durch eine Belüftungsöffnung 5 belüftet ist. Von dem Vorratsraum 4 führt ein Verbindungskanal 6 im Bereich der Wandung des Handgriffs 1 zu einem Kanal 7 in dem Stiel 2 und einer Austrittsöffnung 8 im Bereich der Borsten 3.

Der untere Bereich des Handgriffs 1 bildet innen einen Zylinder 9, in dem ein als Betätigungsglied ausgebildeter Kolben 10 verschieblich angeordnet ist, wie das in der vergrößerten Darstellung in Fig. 3 ersichtlich ist. Der Kolben 10 ist entgegen der Betätigungsrichtung durch eine Schraubenfeder 11 vorgespannt, die sich an inneren Rippen 12 sowie an einer unteren Endkante 13 des Verbindungskanals abstützt. Ein nach innen vorspringender Rand 14 hält den Kolben 10 in der Ruhelage.

An der einen Seite des Kolbens 10 befindet sich an diesem eine Kolbenstange 15, an deren Ende sich eine Lippendichtung 16 befindet, die aus elastischem Material besteht und als Kolben wirkt, der in einem als Zylinder wirkenden unteren Ende 17 des Verbindungskanals verschieblich ist. Kolben 10, Kolbenstange 15 und Lippendichtung 16 sind aus einem einzigen Stück weichen Kunststoffs hergestellt. Aus Fig. 2 ist zu ersehen, daß das untere Ende 17 des Verbindungskanals 6 einen langgestreckten, praktisch elliptischen Querschnitt hat, so daß ein verhältnismäßig großer Querschnitt gebildet ist und sich für die Lippen der Lippendichtung 16 eine größere Flexibilität aufgrund von Biegungen der Lippen ergibt. Außerdem ist aus Fig. 2 zu ersehen, daß der Zylinder 9 im unteren Bereich des Vorratsraumes 4 zylindrisch ist.

Die in den Fig. 1 bis 3 dargestellte Füllzahnbürste läßt sich ganz einfach bei herausgenommenen Kolben 10 füllen, der aus verhältnismäßig weichem Material besteht und nach dem Füllen an dem Rand 14 vorbei eingedrückt werden kann, so daß der Kolben 10 den Vorratsraum 4 verschließt und gleichzeitig seine Funktionslage einnimmt.

Bei Benutzung der Füllzahnbürste steht diese normalerweise auf dem Kolben 10 bzw. auf einem unteren Rand 18 des Handgriffs 1, so daß sichergestellt ist, daß sich immer Zahnreinigungsmittel im unteren Bereich befindet, es sei denn, die Füllzahnbürste ist leer. Um vor dem Putzen der Zähne Zahnreinigungsmittel zwischen die Borsten 3 zu führen, wird Druck auf den Kolben 10 ausgeübt, so daß die Lippendichtung 16 über die Kolbenstange 15 nach vorn geschoben wird und Zahnreinigungsmittel durch den Verbindungskanal 6, den Kanal 7 und die Austrittsöffnung 8 zwischen die Borsten 3 drückt. Danach wird der Druck von dem Kolben 10 weggenommen, so daß der Kolben 10 durch die Feder 11 zurückgedrückt und damit auch die Lippendichtung 16 zurückgeführt wird. Diese verengt sich dadurch im Sinne einer spitzeren Form des V's, so daß zwischen der Lippendichtung 16 und den Innenwandungen des unteren Endes des Kanals 6 ein Zwischenraum gebildet wird, durch den Zahnreinigungsmittel auf die Vorderseite der Lippendichtung 16 gelangen kann, das bei dem Betätigungshub auf der Rückseite der Lippendichtung 16 aus dem Vorratsraum 4 mitgenommen worden war. Beim nächsten Betätigungshub wird dieses vorbeigeströmte Zahnreinigungsmittel weitergefördert, das dann das bereits in dem Verbindungskanal 6 und im Kanal 7 befindliche Zahnreinigungsmittel weiterdrückt, so daß ein Teil davon zwischen die Borsten 3 gelangt. Dieser Vorgang kann beliebig oft wiederholt werden, bis der Vorratsraum 4 vollständig entleert ist, wobei Luft durch die Belüftungsöffnung 5 nachfolgen kann. Es ist also insgesamt eine Dosiervorrichtung gebildet, mit der jeweils bei einem Betätigungshub durch Druck auf den Kolben 10 eine bestimmte Menge von ZahnrelnigungsmitteI zwischen die Borsten 3 gebracht werden kann. Die Füllzahnbürste nach Fig. 1 besteht nur aus drei Teilen, nämlich dem Handgriff 1 mit dem Stiel 2, der Schraubenfeder 11 und dem Kolben 10 mit der Kolbenstange 15 und der Lippendichtung 16.

Fig. 4 zeigt eine Abwandlung des unteren Teils der Füllzahnbürste gemäß Fig. 1, so daß insgesamt nur noch zwei Teile erforderlich sind. Die Schraubenfeder 11 gemäß Fig. 3 ist nämlich durch elastische Arme ersetzt, die sich von dem Kolben 10 aus erstrecken und zusammen mit diesem aus einem Stück bestehen.

Fig. 5 zeigt im Schnitt ein zweites Ausführungsbeispiel, bei dem sich an einem Handgriff 20 ein Stiel 21 befindet, dessen Ende Borsten 22 aufweist. Im Inneren des Handgriffs 20 ist ein Vorratsraum 23 gebildet, durch den ein Rohr 24 führt, dessen innerer Verbindungskanal 25 über einen Kanal 26 zu einer Austrittsöffnung 27 im Bereich der Borsten 22 führt.

Auf das untere Ende des Rohres 24 ist ein Teil 28 gesteckt, das im unteren Bereich einen Zylinder 29 bildet, in dem eine V-förmige Dichtung 30 als Kolben verschieblich ist, die über eine Kolbenstange 31 mit einer elastischen Kappe 32 in Verbindung steht. Lippendichtung 30, Kolbenstange 31 und Kappe 32 bestehen aus einem Stück aus elastischem Material. Die Kappe 32 verschließt den unteren Teil des Vorratsraumes 23 und wird gleichzeitig von einem sich von dem Handgriff 20 aus erstreckenden rohrförmigen Teil 33 übergriffen, das die Kappe 32 vor unbeabsichtigter Betätigung schützt und dessen unterer Rand 34 als Standfläche für die Füllzahnbürste dient. In dem rohrförmigen Teil 33 befinden sich halbkreisförmige Einbuchtungen 35, in die ein Finger, z.B. der Daumen, bei Betätigung der Kappe 32 eintreten kann. Der Vorratsraum 23 ist durch ein Belüftungsloch 36 belüftet. Das Teil 28 weist sternförmige Stege 37 auf, wie das insbesondere aus Fig. 6 zu ersehen ist, die eine Ansicht von unten auf die Darstellung in Fig. 5 unter Weglassung der schwarz gezeichneten Teile ist. Die Einzelheiten des unteren Bereichs der Ausführungsform gemäß Fig. 5 sind insbesondere aus der vergrößerten Darstellung dieses Bereichs in Fig. 7 zu erkennen.

Fig. 8 zeigt eine Abwandlung des in Fig. 7 dargestellten unteren Bereichs. Bei dieser Ausführungsform ist der Vorratsraum durch einen festen Boden 38 geschlossen, durch den sich eine Öffnung 39 für eine Kolbenstange 40 erstreckt, die die innere Lippendichtung mit einer außen angeordneten Kappe 41 verbindet.

Fig. 9 zeigt ein weiteres Ausführungsbeispiel ähnlich der Fig. 5, und gleiche Teile sind mit gleichen Bezugsziffern versehen. Der Unterschied besteht darin, daß Lippendichtung und Zylinderteil vertauscht sind, so daß sich ein Zylinderteil 42 an der Kappe 32, befestigt durch einen Knopf 43, befindet, während sich eine Lippendichtung 44 am unteren Ende des Rohres 24 befindet. Fig. 10 zeigt diesen abgewandelten Teil gemäß Fig. 9 in vergrößerter Form.

Fig. 11 zeigt eine Abwandlung der Fig. 10 entsprechend dem Prinzip gemäß Fig. 8, indem Vorratsraum 23 durch einen festen Boden 45 geschlossen ist, durch den eine Öffnung 46 für eine Kolbenstange 47 führt, die mittels eines Knopfes 48 mit einer elastischen Kappe 49 verbunden ist. An der Kolbenstange 47 befindet sich ein Zylinder 50, der mit der Lippendichtung 44 zusammenwirkt.

Die im wesentlichen eine Dosiervorrichtung betreffende Erfindung ist im Zusammenhang mit einer Füllzahnbürste beschrieben, jedoch läßt sich das Grundprinzip auch überall dort anwenden, wo mit einfachen Mitteln eine Dosierung von Flüssigkeiten insbesondere großer Viskosität erfolgen soll, also z.B. bei Behältern für Schuhcreme, Salben, Seifen, pasteuse Lebensmittel oder dergleichen.

Fig. 12 zeigt ein Ausführungsbeispiel in einem Längsschnitt ähnlich gemäß Fig. 1, und Fig. 13 zeigt einen Schnitt XIII-XIII durch Fig. 12. Die Ausführung von Handgriff 1 und Stiel 2 entspricht weitgehend derjenigen des Ausführungsbeispieles gemäß Fig. 1. Gleiche oder sich entsprechende Teile sind daher mit gleichen Bezugsziffern versehen. In dem-, unteren Teil des Handgriffs 1 ist eine Kappe 51 fest eingedrückt, an der sich ein Fortsatz 52 befindet, der sich zum Teil in den Vorratsraum 4 erstreckt und an dem sich frei gelenkig eine Klappe 53 befindet, die zusammen mit dem Fortsatz 52 und der Kappe 51 aus einem Stück besteht. Diese Klappe hat eine solche Ausdehnung, daß sie im geschlossenen Zustand nach oben an einem unteren Rand 54 und an unteren Flächen 55 von seitlichen Vorsprüngen 56 des Vorratsraumes 4 dicht anliegt. Ein unterer Rand 57 des Handgriffs 1 bildet, gegebenenfalls zusammen mit der im wesentlichen ebenen Kappe 51, eine ebene Standfläche zum senkrechten Aufstellen der Füllzahnbürste.

Fig. 13 zeigt einen Schnitt XIII-XIII durch Fig. 12, so daß besonders deutlich die Lage des Fortsatzes 52 und der seitlichen Vorsprünge 56 erkennbar ist. Die Klappe 53 ist schräg schraffiert gekennzeichnet, so daß der Durchtrittsraum des so gebildeten Ventils zwischen dem Fortsatz 52, den Vorsprüngen 56 und dem unteren Rand 54 deutlich erkennbar ist.

Bei Gebrauch der in den Fig. 12 und 13 dargestellten Füllzahnbürste wird diese normalerweise auf den Rand 57 aufgestellt. In dem Vorratsraum 4 befindliches Zahnreinigungsmittel, z.B. Zahnpasta, sinkt daher aufgrund der Schwerkraft herab und an der geöffneten Klappe 53 vorbei in einen Raum 58. Durch Drücken auf den membranförmigen Teil der Kappe 51 läßt sich das Volumen des Raumes 58 verkleinern. Dadurch schließt sich die Klappe 53, wobei sie an dem Rand 54 und den unteren Flächen 55 dicht anliegt. Dadurch kann Zahnputzmittel nur noch durch den Verbindungskanal 6 entweichen, so daß es aus der Austrittsöffnung 8 austritt. Wird der Druck auf die Membran der Kappe 51 wieder entfernt, so sucht diese wieder ihre Normalstellung einzunehmen, so daß sich das Volumen des Raumes 58 wieder vergrößert. Wegen des großen Förderwiderstandes in dem Kanal 6 und auch in der Austrittsöffnung 8 strömt praktisch nur wenig oder kein Zahnreinigungsmittel in den Raum 58 zurück, während Zahnputzmittel aus dem Vorratsraum 4 aufgrund des praktisch verschwindend kleinen Strömungswiderstandes an der Klappe 53 vorbei in den Raum 58 nachströmt. Durch erneutes Betätigen der Kappe 51 kann eine weitere Menge von Zahnreinigungsmittel aus der Austrittsöffnung 8 in den Bereich der Borsten 3 gepumpt werden.

Fig. 14 zeigt eine Abwandlung der Ausführungsform gemäß Fig. 5. Gleiche Teile sind mit gleichen Bezugsziffern versehen. In dem Raum 4 befindet sich ein Balg 65, der im wesentlichen zylindrisch ist und dessen Wandungen zickzackförmig gefaltet sind. Mit seinem unteren Rand 66 ist der Balg zwischen einer Innenwandung 67 des Handgriffes 20 und der Außenwandung der elastischen Kappe 32 dicht eingeklemmt. Das obere Ende des Balges 65 weist einen kegelstumpfförmigen Teil 68 auf, in dem sich eine Öffnung befindet, die mit ihrem Rand eine zylindrische Lippe 69 bildet, die das Rohr 24 dicht aber leicht verschieblich umschließt. Das Innere des Balges 65 bildet einen Vorratsraum für Zahnpasta, der gegen Austrocknen und Eindringen von Luft durch den Balg 65 geschützt ist, während gleichzeitig Zahnpasta nicht aus dem Balg und durch das Belüftungsloch 36 austreten kann. Leert sich im Lauf der Zeit der Balg 65, so zieht er sich ganz einfach zusammen, wobei die Lippe 69 auf dem Rohr 24 gleitet.

## Patentansprüche

1. Füllzahnbürste, mit einem Handgriff (1), in dem sich ein Vorratsraum (4) für Zahnreinigungsmittel befindet und der an seinem einen Ende einen Stiel (2) aufweist, durch den ein Kanal (7) von dem Vorratsraum (4) zu einer Austrittsöffnung (8) im Bereich von an dem freien Ende des Stiels (2) angeordneten Borsten (3) führt, mit einem Betätigungsglied (10) zur Betätigung einer zwischen dem Vorratsraum (4) und dem Kanal (7) angeordneten Volumenänderungseinrichtung (10,15,16,17), die mit einem Ventil (16, 17) an dem anderen Ende des Handgriffs (1) angeordnet ist, dadurch gekennzeichnet, daß das Betätigungsglied (10) auch am anderen Ende des Handgriffs (1) angeordnet ist und daß sich das Ventil (16, 17) nur bei Betätigung der Volumenänderungseinrichtung (10, 15, 16, 17) schließt.

2. Füllzahnbürste nach Anspruch 1, dadurch gekennzeichnet, daß das Ventil zwischen Vorratsraum (4) und Volumenänderungseinrichtung angeordnet ist, daß das andere Ende des Handgriffs (1) als Standfläche zum Aufstellen der Füllzahnbürste mit dem Stiel (2) nach oben ausgebildet ist, daß das Ventil in Schließrichtung unbelastet ist und daß die Schließrichtung des Ventils bei stehender Füllzahnbürste nach oben gerichtet ist.

3. Füllzahnbürste nach Anspruch 1, dadurch gekennzeichnet, daß die Volumenänderungseinrichtung durch eine Kolben/Zylinderanordnung gebildet ist und daß das Ventil durch eine im Querschnitt V-förmige, elastische Lippendichtung (16) gebildet ist, die im wesentlichen den Kolben bildet, wobei die die Öffnung des V's bildende Seite der Lippendichtung (16) zur Austrittsöffnung (8) des Kanals (7) hin gerichtet ist, während die andere Seite der Lippendichtung (16) frei mit dem Vorratsraum (4) in Verbindung steht.

4. Füllzahnbürste nach Anspruch 3, dadurch gekennzeichnet, daß die V-förmige Lippendichtung

(16) vollständig den Kolben bildet und daß sich von der Spitze des V's zu dem Betätigungsglied eine Kolbenstange (15) erstreckt.

5. Füllzahnbürste nach Anspruch 4, dadurch gekennzeichnet, daß die Lippendichtung (16) und die Kolbenstange (15) aus einem einzigen Stück aus elastischem Kunststoff bestehen.

6. Füllzahnbürste nach Anspruch 1, dadurch gekennzeichnet, daß die Volumenänderungseinrichtung und das Betätigungsglied aus einer Kappe (32) aus elastischem Material bestehen.

7. Füllzahnbürste nach Anspruch 6, dadurch gekennzeichnet, daß die Kappe (32) den Vorratsraum (23) verschließt.

8. Füllzahnbürste nach Anspruch 6, dadurch gekennzeichnet, daß das Betätigungsglied (32, 41, 49) von Teilen (33) des Handgriffes (20) überragt ist, derart, daß das Betätigungsglied insbesondere bei Aufstellen der Füllzahnbürste auf die Teile (33) geschützt ist.

9. Füllzahnbürste nach Anspruch 3, dadurch gekennzeichnet, daß in dem Vorratsraum (23) ein Verbindungsrohr (24) angeordnet ist, das den Kanal (26) in dem Stiel (21) mit der Kolben/Zylinderanordnung (29, 30) verbindet.

10. Füllzahnbürste nach Anspruch 9, dadurch gekennzeichnet, daß ein den Zylinder der Kolben/Zylinderanordnung bildendes Zylinderteil (28) auf dem freien Ende des Verbindungsrohres (24) sitzt.

11. Füllzahnbürste nach Anspruch 3, dadurch gekennzeichnet, daß die Lippendichtung (16) einen so bemessenen Abstand zu der Innenwandung des Zylinders (17) hat, daß sich die Lippendichtung (16) bei Betätigung des Betätigungsgliedes (10) bis an die Innenwandung des Zylinders (17) ausdehnt.

12. Füllzahnbürste nach Anspruch 1, dadurch gekennzeichnet, daß der Vorratsraum (4) eine Belüftungsöffnung (5) aufweist.

13. Füllzahnbürste nach Anspruch 3, dadurch gekennzeichnet, daß der Kanal (6 oder 7) zur Erhöhung des Strömungswiderstandes eine Verengung (8) aufweist.

14. Füllzahnbürste nach Anspruch 1, dadurch gekennzeichnet, daß der Querschnitt des Handgriffs (1) vom Stiel (2) zu seinem dem Stiel (2) abgewandten Ende im wesentlichen gleichmäßig zunimmt.

15. Füllzahnbürste nach Anspruch 14, dadurch gekennzeichnet, daß der Querschnitt des Handgriffs (1) und des Stiels (2) vom dem Bürstenteil (3) abgewandten Ende des Handgriffs (1) zum Bürstenteil (3) hin im wesentlichen gleichmäßig abnimmt, derart, daß Handgriff (1) und Stiel (2) ein einziges, sich zum Bürstenteil (3) hin verjüngendes Teil bilden.

16. Füllzahnbürste nach Anspruch 1, dadurch gekennzeichnet, daß sich in dem Raum (4) eine in ihrem Volumen leicht veränderbare Hülle mit einer Öffnung befindet, deren Rand (66) dicht mit einer Innenwandung (67) des Raumes (4) verbunden ist, und daß sich von dem Raum (4) eine Lüftungsöffnung (36) zur Umgebung erstreckt.

17. Füllzahnbürste nach Anspruch 16, dadurch gekennzeichnet, daß die Hülle ein zickzackförmig gefalteter Balg (65) ist.

18. Füllzahnbürste nach Anspruch 17, dadurch gekennzeichnet, daß der untere Rand (66) des Balges (65) zwischen der Innenwandung (67) des Handgriffes (20) und einer die Volumenänderungseinrichtung bildenden, in das untere, offene Ende des Handgriffes (20) eingesetzten elastischen Kappe (32) dicht eingeklemmt ist.

19. Füllzahnbürste nach Anspruch 17, dadurch gekennzeichnet, daß der Balg an seinem dem Stiel (21) zugewandten Ende bis auf eine Öffnung geschlossen ist, deren Rand eine zylindrische Lippe (69) bildet, die das Verbindungsrohr (24) dicht und verschieblich umgreift, das sich von dem Stiel (21) zu dem Ventil (29, 30) erstreckt.

20. Füllzahnbürste nach Anspruch 16, dadurch gekennzeichnet, daß der Balg (65) einen über seine Länge unterschiedlichen, der seitlichen Ausdehnung des Raumes (4) angepaßten Querschnitt hat, insbesondere kegelstumpfförmig ist.

21. Füllzahnbürste nach Anspruch 1, dadurch gekennzeichnet, daß sich in dem Vorratsraum (23) eine in ihrem Volumen leicht veränderbare Hülle, insbesondere in Form eines Balges (65) mit einer Öffnung befindet, deren Rand (66) dicht mit einer Innenwandung (67) des Vorratsraumes (23) verbunden ist, und daß sich von dem Vorratsraum (23) eine Lüftungsöffnung (36) zur Umgebung erstreckt.

## Claims

1. Reservoir tooth brush, having a handle (1), in which is disposed a supply chamber (4) for tooth- cleaning agents and which comprises, at its one end, a stem (2) through which extends a passage (7) from the supply chamber (4) to an outlet opening (8) in the region of bristles (3) arranged at the free end of the stem (2), with an actuating member (10) for actuating a volume-varying means (10, 15,16, 17) which is disposed between the storage chamber (4) and the passage (7), said means being disposed with a valve (16, 17) on the other end of the handle (1), characterised in that the actuating member (10) is also arranged at the other end of the handle (1) and that the valve (16, 17) is only closed with actuation of the volume-varying means (10, 15, 16, 17).

2. Reservoir tooth brush according to claim 1, characterised in that the valve is arranged between storage chamber (4) and volume-varying means, that the other end of the handle (1) is formed as a standing surface for standing the reservoir tooth brush with the stem (2) extending upwardly, that the valve is unloaded in the closing direction and that the closing direction of the valve is directed upwardly when the reservoir tooth brush is standing.

3. Reservoir tooth brush according to claim 1, characterised in that the volume-varying means is formed by a piston/cylinder arrangement and that the valve is formed by an elastic lip packing (16) which is V-shaped in cross-section and which essentially forms the piston, that side of the lip packing (16) which forms the opening of the V being directed towards the outlet opening (8) of the passage (7), while the other side of the lip packing (16) communicates freely with the storage chamber (4).

4. Reservoir tooth brush according to claim 3, characterised in that the V-shaped lip packing (16) completely forms the piston and that a piston rod

(15) extends from the tip of the V to the actuating member.

5. Reservoir tooth brush according to claim 4, characterised in that the lip packing (16) and the piston rod (15) consist of a single piece of elastic synthetic plastics material.

6. Reservoir tooth brush according to claim 1, characterised in that the volume-varying means and the actuating member consist of a cap (32) of elastic material.

7. Reservoir tooth brush according to claim 6, characterised in that the cap (32) closes the storage space (23).

8. Reservoir tooth brush according to claim 6, characterised in that parts (33) of the handle (20) project beyond the actuating member (32, 41, 49), in such manner that the actuating member is protected, more especially when the reservoir tooth brush is standing on the parts (33).

9. Reservoir tooth brush according to claim 3, characterised in that a connecting tube (24) is arranged in the storage space (23), said tube connecting the passage (26) in the handle (21) with the piston/cylinder arrangement (29, 30).

10. Reservoir tooth brush according to claim 9, characterised in that a cylinder part (28) forming the cylinder of the piston/cylinder arrangement is seated on the free end of the connecting tube (24).

11. Reservoir tooth brush according to claim 3, characterised in that the lip packing (16) has such a dimensioned spacing from the internal wall of the cylinder (17) that, when the actuating member (10) is actuated, the lip packing (16) is extended as far as the inside wall of the cylinder (17).

12. Reservoir tooth brush according to claim 1, characterised in that the storage chamber (4) has an aeration opening (5).

13. Reservoir tooth brush according to claim 3, characterised in that the passage (6 or 7) has a constriction (8) for increasing the flow resistance.

14. Reservoir tooth brush according to claim 1, characterised in that the cross-section of the hand grip (1) of the stem (2) increases substantially uniformly towards its end remote from the stem (2).

15. Reservoir tooth brush according to claim 14, characterised in that the cross-section of the hand-grip (1) and of the stem (2) decreases substantially uniformly from that end of the hand-grip (1) remote from the brush section (3) and towards the latter, in such manner that the hand-grip (1) and stem (2) form a single part tapering towards the brush section (3).

16. Reservoir tooth brush according to claim 1, characterised in that a casing slightly variable in its volume and having an opening is situated in the space (4), the rim (66) of which opening is tightly connected to an inside wall (67) of the space (4), and that a ventilation opening (36) extends from the space (4) to the surroundings.

17. Reservoir tooth brush according to claim 16, characterised in that the casing is a bellows (65) folded in zig-zag manner.

18. Reservoir tooth brush according to claim 17, characterised in that the lower rim (66) of the bellows (65) is tightly clamped between the inside wall (67) of the handle (20) and an elastic cap (32) forming the volume-varying means and inserted into the lower, open end of the handle (20).

19. Reservoir tooth brush according to claim 17, characterised in that the bellows is closed at its end facing the stem (21), except for an opening, the rim of which forms a cylindrical lip (69), which tightly and displaceably embraces the connecting tube (24), which is extended from the stem (21) to the valve (29, 30).

20. Reservoir tooth brush according to claim 16, characterised in that the bellows (65) has a cross-section differing along its length and adapted to the lateral dimension of the space (4) and is more especially frustoconical.

21. Reservoir tooth brush according to claim 1, characterised in that a sleeve which is easily variable in its volume and more especially in the form of a bellows (65) is disposed in the storage space (23), the bellows having an opening of which the rim (66) is tightly connected to an inside wall (67) of the storage space (23), and that a ventilation opening (36) extends from the supply space (23) to the atmosphere.

## Revendications

1. Brosse à dents à réservoir, avec une poignée (1) dans laquelle se trouve un volume de stockage (4) pour un produit de nettoyage des dents et qui présente à une de ses extrémités un manche (2) à travers lequel un canal (7) conduit du volume de stockage (4) à une ouverture de sortie (8) dans la région des poils de brosse (3) disposés à l'extrémité libre du manche (2), avec un organe d'actionnement (10) pour l'actionnement d'un dispositif de modification de volume (10,15,16,17) disposé entre le volume de stockage (4) et le canal (7), qui est muni d'une valve (16, 17) à l'autre extrémité de la poignée (1), caractérisée en ce que l'organe d'actionnement (10) est également disposé à l'autre extrémité de la poignée (1), et que la valve (16, 17) ne se ferme que lors de l'actionnement du dispositif de modification de volume (10, 15, 16, 17).

2. Brosse à dents à réservoir selon la revendication 1, caractérisée en ce que la valve est disposée entre le volume de stockage (4) et le dispositif de modification de volume, que l'autre extrémité de la poignée (1) est formée de manière à constituer une surface de support pour poser la brosse à dents à réservoir avec le manche (2) vers le haut, que la valve n'est pas chargée en direction de fermeture, et que la position de fermeture de la valve, pour la brosse à dents à réservoir debout, est dirigée vers le haut.

3. Brosse à dents à réservoir selon la revendication 1, caractérisée en ce que le dispositif de modification de volume est formé par un ensemble piston/cylindre et que la valve est formée par un joint d'étanchéité à lèvres (16) élastique en forme de V en section transversale, qui forme sensiblement le piston, la face du joint d'étanchéité à lèvres (16) formant l'ouverture du V étant dirigée en direction de l'ouverture de sortie (8) du canal, tandis que l'autre face du joint d'étanchéité à lèvres (16) est réliée librement avec le volume de stockage (4).

4. Brosse à dents à réservoir selon la revendication 3, caractérisée en ce que le joint d'étanchéité à lèvres (16) en forme de V constitue complètement le piston et qu'une tige de piston (15) s'étend depuis la pointe du V jusqu'à l'organe d'actionnement.

5. Brosse à dents à réservoir selon la revendication 4, caractérisée en ce que le joint d'étanchéité à lèvres (16) et la tige de piston (15) sont constitués d'une seule pièce en matière synthétique élastique.

6. Brosse à dents à réservoir selon la revendication 1, caractérisée en ce que le dispositif de modification de volume et l'organe d'actionnement sont constitués par une coiffe (32) en matériau synthétique.

7. Brosse à dents à réservoir selon la revendication 6, caractérisée en ce que la coiffe (32) ferme le volume de stockage (23).

8. Brosse à dents à réservoir selon la revendication 6, caractérisée en ce que l'organe d'actionnement (32, 41, 49) est dépassé par des parties (33) de la poignée (20) de telle manière que l'organe d'actionnement est protégé, en particulier lorsque la brosse à dents à réservoir est posée sur les parties (33).

9. Brosse à dents à réservoir selon la revendication 3, caractérisée en ce qu'un tube de liaison (24) est disposé dans le volume de stockage (23), qui relie le canal (26) dans le manche (21) avec l'ensemble piston/cylindre (29, 30).

10. Brosse à dents à réservoir selon la revendication 9, caractérisée en ce qu'une partie de cylindre (28) formant le cylindre de l'ensemble piston/cylindre est logée sur l'extrémité libre du tube de liaison (24).

11. Brosse à dents à réservoir selon la revendication 3, caractérisée en ce que le joint d'étanchéité à lèvres (16) a un écartement par rapport à la paroi intérieure du cylindre (17) tel que le joint d'étanchéité à lèvres (16), lors de l'actionnement de l'organe d'actionnement (10), s'allonge jusqu'à la paroi intérieure du cylindre (17).

12. Brosse à dents à réservoir selon la revendication 1, caractérisée en ce que le volume de stockage (4) présente une ouverture d'aération (5).

13. Brosse à dents à réservoir selon la revendication 3, caractérisée en ce que le canal (6 ou 7) présente un rétrécissement (8) pour augmenter la résistance à l'écoulement.

14. Brosse à dents à réservoir selon la revendication 1, caractérisée en ce que la section transversale de la poignée (1) augmente sensiblement uniformément depuis le manche (2) jusqu'à son extrémité opposée au manche (2).

15. Brosse à dents à réservoir selon la revendication 14, caractérisée en ce que la section transversale de la poignée (1) et du manche (2) augmente sensiblement uniformément depuis l'extrémité de la poignée (1) opposée à la partie de brosse (3) jusqu'à la partie de brosse (3), de telle manière que la poignée (1) et le manche (2) forment une seule pièce se rétrécissant vers la partie de brosse (3).

16. Brosse à dents à réservoir selon la revendication 1, caractérisée en ce qu'une douille facilement modifiable dans son volume avec une ouverture se trouve dans le volume (4), dont le bord inférieur (66) est relié de manière étanche avec une paroi intérieure (67) du volume (4) et qu'une ouverture d'aération (36) s'étend à l'extérieur depuis le volume (4).

17. Brosse à dents à réservoir selon la revendication 16, caractérisée en ce que la douille est un accordéon (65) replié en zigzag.

18. Brosse à dents à réservoir selon la revendication 17, caractérisée en ce que le bord inférieur (66) de l'accordéon (65) est serré contre la paroi intérieure (67) de la poignée (20) et une coiffe élastique (32) insérée dans l'extrémité inférieure ouverte de la poignée (20) et formant le dispositif de modification de volume.

19. Brosse à dents à réservoir selon la revendication 17, caractérisée en ce que l'accordéon est fermé à son extrémité tournée vers le manche (21) jusqu'à une ouverture dont le bord forme une lèvre cylindrique (69) qui entoure le tube de liaison (24) de manière étanche et coulissante et qui s'étend depuis le manche (21) jusqu'à la valve (29, 30).

20. Brosse à dents à réservoir selon la revendication 16, caractérisée en ce que l'accordéon (65) a une section transversale variable sur sa longueur adaptée à l'extension latérale du volume (4), en particulier, est tronconique.

21. Brosse à dents à réservoir selon la revendication 1, caractérisée en ce qu'une douille facilement modifiable dans son volume, en particulier un accordéon (65) avec une ouverture, se trouve dans le volume de stockage (23), dont le bord (66) est relié de manière étanche avec une paroi intérieure (67) du volume de stockage (23), et qu'une ouverture d'aération (36) s'étend depuis le volume de stockage (23) vers l'extérieur.
